# EUROPÄISCHE PATENTSCHRIFT

(11) **EP 1 239 550 B1**
(45) Veröffentlichungstag und Bekanntmachung des Hinweises auf die Patenterteilung: **16.04.2008**
(21) Anmeldenummer: 02002746.2
(22) Anmeldetag: 07.02.2002
(51) Int. Cl.: H01R 13/58

(54) **Steckverbinder**
Plug connector
Connecteur à fiche

(30) Priorität: 28.02.2001 DE 10109719
(43) Veröffentlichungstag der Anmeldung: 11.09.2002
(73) Patentinhaber: Harting Electronics GmbH & Co. KG, 32339 Espelkamp (DE); Zhuhai Harting Ltd. China, Zhuhai 519070 (CN)
(72) Erfinder: Leve, Ludger, 32369 Rahden (DE)
(74) Vertreter: Sties, Jochen

(56) Entgegenhaltungen:
- DE-A- 3 333 897
- US-A- 4 178 054

## Beschreibung

Die Erfindung betrifft einen Steckverbinder für ein Koaxialkabel mit einer Steckseite und einer Leiteranschlußseite, bestehend aus einem hülsenförmigen, metallischen Steckteil in das ein Isolierkörper eingeschoben ist, wobei in den Isolierkörper ein Kontaktelement eingefügt ist.

Zweck der Erfindung ist es, eine Steckverbindung zwischen einem Steckverbinder für Koaxialkabel mit einem entsprechenden Gegenstecker oder direkt mit einem entsprechend ausgeformten Leiterplattenrand einer Leiterplatte zu erzielen, wobei jedoch eine hohe elektrische Stecksicherheit zu gewährleisten ist.

Aus der EP 0 848 459 A2 ist ein Leitungssteckverbinder zur Übertragung elektrischer Energie zwischen einem Koaxialkabel und einer Leiterplatte bekannt bei dem eine Leiterplatte im Randbereich mit mehreren länglichen Schlitzen versehen ist, wodurch sich Zungen ausbilden, deren Flanken nachträglich metallisiert sind und wobei ein entsprechend ausgeführter Leitungssteckverbinder einen elektrischen Kontakt zwischen den metallisierten Flanken und den elektrischen Komponenten des kabelseitigen Steckerteiles bewirkt. Dokument US 4 178 054 offenbart einen Steckverbinder nach dem Oberbegriff des Anspruchs 1.

Das Problem derartiger Steckverbinder liegt in der Realisierung einer einfachen Steckermontage, bei einer zuverlässigen Abschirmung und einer guten elektrischen Kopplung zwischen einem Steckkontakt und dem signalführenden elektrischen Leiter des Koaxialkabels, um eine störungsfreie Signalübertragung zu gewährleisten.

Der Erfindung liegt daher die Aufgabe zugrunde, einen Steckverbinder der eingangs genannten Art dahingehend auszubilden, dass mittels des Einsatzes einfacher und weniger Komponenten eine leichte und damit kostenkünstige Montage bei optimaler Abschirmung und Signalführung sowie eine sichere elektrische Steckung von koaxialen Kabeln ermöglicht wird.

Diese Aufgabe wird dadurch gelöst, dass der Isolierkörper in einem Teilbereich mit durch Längsschlitze gebildete, nach außen weisenden Zungen versehen ist, dass in dem Isolierkörper mehrere sich aneinanderreihende, im Durchmesser unterschiedliche, zentrische Bohrungen vorgesehen sind, dass die Zungenenden auf ihrer zum Inneren des Isolierkörper weisenden Seite mit konischen bzw. sich erweiternden Abstufungen versehen sind, dass der Mittelleiter des Koaxialkabels in eine Aufnahmebohrung des Kontaktelementes eingefügt ist, und dass der Isolierkörper in das hülsenförmige Steckteil eingeschoben ist, wobei die nach außen weisenden Zungen zusammengedrückt sind und die Abstufungen einen Druck auf die Isolierung des Mittelleiters ausüben.

Vorzugsweise ist vorgesehen, den Steckverbinder mit einem Isolierkörper zu versehen, der in ein hülsenförmiges, metallisches Steckteil eingefügt ist, ein elektrisches Kontaktelement zentrisch aufnehmen kann und einen zentralen elektrischen Mittelleiter eines Koaxialkabels mit dem Kontaktelement verbindet.
Weiterhin ist vorteilhaft vorgesehen, zunächst eine Zugentlastung für den zentralen elektrischen Mittelleiter vorzusehen sowie mittels Crimpung auf das hülsenförmige Steckteil eine weitere Zugentlastung zwischen dem Mantel des Koaxialkabels und dem Steckteil zu erreichen.
Der als länglicher Rundkörper ausgebildete Isolierkörper weist in seinem Inneren mehrere abgestufte Durchmesser auf, während durch Längsschlitze gebildete nach außen weisende Zungen sich von einem, durch eine umlaufenden Ringnut, abgeteilten Kopfteil bis zum Ende des Isolierkörpers erstrecken.

Die unterschiedlich abgestuften Bohrungen im inneren des Isolierkörpers sind vorzugsweise auf die sie aufnehmenden Außendurchmesser des elektrischen Kontaktelementes und des Koaxialkabels abgestimmt.
Wobei vorzugsweise im Bereich der Isolierung des elektrischen Mittelleiters, im Isolierkörper Abstufungen vorgesehen sind, die sich beim Zusammendrücken der Zungen in die Isolierung einpressen.
Für eine sichere Halterung und Zentrierung des elektrischen Kontaktelementes ist dieses vorteilhaft mit zwei beabstandet angeordneten Verdickungen versehen, die an die Wandung der Innenbohrung des Isolierkörpers angepresst werden.
Zusätzlich ist eine konische Erweiterung des Innendurchmessers vorgesehen, die sich beim Zusammendrücken der Zungen jedoch so verengen, dass die Innenwand des Isolierkörpers in diesem Bereich direkt auf der Außenwandung des elektrischen Kontaktelementes aufliegt und so auch einen Druck auf den elektrischen Mittelleiter ausübt.
Gemäß der bevorzugten Ausführungsform ist vorgesehen, eine sichere elektrische Kontaktierung der Abschirmung mittels einer Lamellenfeder vorzunehmen. Dazu ist eine ringförmige Lamellenfederanordnung mit um ca. 45° schräg gegenüber der Senkrechten angeordneten Lamellen fest in den vorderen Steckbereich des Steckteiles verpresst.
Somit kann der Steckverbinder auf jeden passenden Gegenstecker wie auch direkt auf eine entsprechend dazu vorgesehene Leiterplatte aufgesteckt werden.
Die mit der Erfindung erzielten Vorteile bestehen insbesondere darin, daß aufgrund dieser Ausführung eine sehr einfache Handhabung bei der Montage erreicht wird, wobei zunächst das Kontaktelement auf den abisolierten Mittelleiter eines Koaxialkabels aufgeschoben wird, beide Teile in den Isolierkörper eingefügt werden und diese wiederum nahezu kraftlos in das hülsenförmige Steckteil eingesetzt werden und mit einer Crimpung im Bereich der Abschirmung des Koaxialkabels endgültig miteinander verbunden werden.

Vorteilhafte Ausgestaltungen der Erfindung sind in den Ansprüchen 2 - 7 angegeben.

Ein Ausführungsbeispiel der Erfindung ist in der Zeichnung dargestellt und wird im folgenden näher erläutert. Es zeigen:
- Fig. 1: einen montierten Steckverbinder,
- Fig. 2: den Steckverbinder in einer Explosionszeichnung,
- Fig. 3a: einen Isolierkörper, und
- Fig. 3b: eine Lamellenfeder mit schräg angeordneten Lamellen.

In der Fig.1 ist in einer Schnittansicht ein montierter Steckverbinder 1 dargestellt.
In einem hülsenförmigen Steckteil 2 ist zunächst im Bereich der Steckseite 3 eine ringförmig angeordnete Lamellenfeder 7 vorgesehen, die jedoch vorzugsweise mit schräg zur Steckrichtung verlaufenden Lamellen 8 versehen ist, in diesem Beispiel jedoch in Steckrichtung ausgerichtete Lamellen aufweist.
Des Weiteren ist in dem Steckteil ein Isolierkörper 10 eingeschoben, in dem ein zur Steckseite weisendes Kontaktelement 20 eingefügt ist, das mit einer entgegen der Steckseite weisenden Aufnahmebohrung 23 versehen ist, in die ein elektrischer Mittelleiter 34 eines Koaxialkabels 30 mit einer Ummantelung 31 von der Leiteranschlußseite 4 des Steckverbinders eingeschoben ist.
Die Leiteranschlußseite 4 des hülsenförmigen Steckteiles ist als Crimpanschluß 5 vorgesehen, wobei die Crimpung neben der mechanischen Halterung des Koaxialkabels auf das darunter befindliche Schirmgeflecht 32 einwirkt und dessen abschirmende Wirkung auf das elektrisch leitende Steckteil übertragen wird und mittels der an der Steckseite 3 vorgesehenen Lamellenfeder 7 wieder auf einen Gegenstecker oder bei einer direkten Steckung auf eine entsprechend vorbereitete Leiterplatte übertragen wird.
Weiterhin ist aus der Fig. 1 zu entnehmen, dass der vordere Steckbereich 3 des Steckteiles 2 schräg nach innen gebogen ist, so dass die innerhalb der Steckteiles ringförmig angeordnete Lamellenfeder 7, die auch als Korbfeder bezeichnet wird, nur bis zu dieser Verengung verschiebbar ist und die Schräge gleichzeitig eine leichtere Steckbarkeit des Steckteiles in einen hier nicht gezeigten Gegenstecker bewirkt.

In der Fig. 2 sind in einer Explosionszeichnung die einzelnen für den Steckverbinder vorgesehen Bauteile gezeigt, wobei die gewählte Darstellung gleichzeitig einer Montagereihenfolge entspricht.
Bei einer Montage des Steckverbinders ist die Lamellenfeder 7 bereits im hülsenförmigen Steckteil 2 enthalten.
Das Koaxialkabel 30 wird zunächst für die Montage, die maschinell oder auch per Hand erfolgen kann, mit dem Steckverbinder 1 vorbereitet, indem zunächst der Außenmantel 31 in einer bestimmten Länge bis zu dem darunterliegenden Abschirmgeflecht 32 entfernt und das Abschirmgeflecht auf den nun weiter zurückliegenden Außenmantel zurückgebogen wird.
Dann wird die Isolierung 33, auch Dielektrikum genannt, zum elektrischen Mittelleiter 34 entfernt und das Kontaktelement 20 mit der Aufnahmeöffnung 23 auf den elektrischen Mittelleiter aufgeschoben.
Anschließend wird der aus einem elektrisch isolierenden Material gefertigte Isolierkörper 10 mit den gespreizten Zungen 13 zunächst auf das Kontaktelement 20 geschoben, wobei das Kontaktelement zunächst in der mittigen Bohrung 14 zentriert wird und weiter bis zum Anschlag geschoben, das Kontaktelement 20 mit seiner Spitze 21 durch die Durchgangsbohrung 15 in Steckrichtung ragt, während gleichzeitig die Zungen 13 die Isolierung 33 des Koaxialkabels komplett abdecken.
Darauf hin wird das hülsenförmige Steckteil 2 über die Kombination aus Isolierkörper 10 und Koaxialkabel 30 geschoben, wobei die immer noch gespreizten Zungen 13 allmählich vom Steckteil 2 zusammengedrückt werden und dabei zunächst das Kontaktelement 20 und dann die Isolierung 33 mittels der Abstufungen17 einklemmen, so dass axial wirkende Kräfte vom Koaxialkabel auf den Steckverbinder und nicht auf elektrischen Mittelleiter geleitet werden.
Eine klemmende Wirkung wird auch auf die beiden erhabenen Verdickungen 22 des Kontaktelementes sowie durch die nun direkt auf die Oberfläche des Kontaktelementes liegende konische Erweiterung 16 der Bohrung 14 im Bereich der Aufnahmeöffnung 23 für den elektrischen Mittelleiter 34 erzielt. Abschließend werden die Hülse des Steckteiles 2 und das Koaxialkabel im Bereich des Abschirmgeflechtes an der Anschlußseite 4 miteinander vercrimpt.

In der Fig. 3a ist in einer geschnittenen Darstellung der Isolierkörper 10 gezeigt.
Der Isolierkörper weist als länglich geformter Rotationskörper ein Kopfteil 11 und von einer Ringnut 12 sich leicht nach außen, zum entgegengesetzten Ende hin, abspreizende, durch Längsschlitze 18 getrennte Zungen 13 auf. Im Inneren ist eine Bohrung 14 mit einer Durchgangsbohrung 15 sowie ein sich konisch erweiternder Bereich 16 vorgesehen.
In die Bohrung 14 wird bei der Steckermontage das Kontaktelement 20 eingefügt, wobei die konisch geformte Spitze des Kontaktelementes an der Kopfseite 11 in Steckrichtung durch die Durchgangsbohrung 15 geschoben wird.
Die Bohrung 14 ist zur Aufnahme des Kontaktelementes 20 so geformt, dass die Verdickungen 22 zunächst an die Innenwandung des Isolierkörpers 10 gepreßt werden und anschließend durch das Zusammenpressen der Zungen 13 beim Einschieben des Isolierkörpers in das hülsenförmige Steckteil, die konische Erweiterung 16 auf die Wandung des Kontaktelementes drückt, so dass gleichzeitig ein Druck auf den in der Aufnahmebohrung 23 eingefügten elektrischen Leiter 34 des Koaxialkabels ausgeübt wird.
Die an den Innenwänden der Zungen 13 vorgesehenen Abstufungen 17 pressen sich beim Zusammenschieben des Isolierkörpers in das hülsenförmige Steckteil 2 in die Isolierung 33, womit bereits ein Teil der Zugkräfte, die zwischen Koaxialkabel und Steckverbinder auftreten können, übertragen wird.
Die restlichen Zugkräfte werden mittels einer Crimpung auf den Crimpanschluß 5 an der Anschlußseite 4 auf die Abschirmung 32 und den darunter befindlichen Außenmantel 31 aufgenommen.

In der Fig. 3b ist eine bevorzugte Ausführung einer Lamellenfeder 7 mit schräg verlaufenden Lamellen 8 gezeigt, die gegenüber den sonst längs zur Steckrichtung verlaufenden Lamellen, den Vorteil hat, dass beim direkten Stecken auf eine dazu speziell ausgeformte Leiterplatte, die Kanten an der Leiterplatte nicht in die Lücken zwischen den Lamellen verklemmt werden können.

## Patentansprüche

1. Steckverbinder (1) für ein Koaxialkabel (30) mit einer Steckseite (3) und einer Leiteranschlußseite (4), bestehend aus einem hülsenförmigen, metallischen Steckteil (2) in das ein Isolierkörper (10) eingeschoben ist, wobei in den Isolierkörper ein Kontaktelement (20) eingefügt ist, wobei der Mittelleiter (34) des Koaxialkabels (30) in eine Aufnahmebohrung (23) des Kontaktelementes (20) eingefügt ist, **dadurch gekennzeichnet,**
**dass** der Isolierkörper (10) in einem Teilbereich mit durch Längsschlitze (18) gebildete, nach außen weisenden Zungen (13) versehen ist, dass in dem Isolierkörper (10) mehrere sich aneinanderreihende, im Durchmesser unterschiedliche, zentrische Bohrungen (14, 15) vorgesehen sind,
**dass** die Zungenenden auf ihrer zum Inneren des Isolierkörpers weisenden Seite mit konischen bzw. sich erweiternden Abstufungen (17) versehen sind,
und
**dass** der Isolierkörper (10) in das hülsenförmige Steckteil (2) eingeschoben ist, wobei die nach außen weisenden Zungen (13) zusammengedrückt sind und die Abstufungen (17) einen Druck auf die Isolierung (33) des Mittelleiters (34) ausüben.

2. Steckverbinder nach Anspruch 1, **dadurch gekennzeichnet,**
**dass** die zentrische Bohrung (14) des Isolierkörpers (10) eine konische Erweiterung (16) aufweist.

3. Steckverbinder nach einem der vorstehenden Ansprüche, **dadurch gekennzeichnet,**
**dass** das elektrische Kontaktelement (20) an der Steckseite eine konisch geformte Spitze (21) aufweist.

4. Steckverbinder nach einem der vorstehenden Ansprüche, **dadurch gekennzeichnet,**
**dass** das elektrische Kontaktelement (20) im mittleren Bereich beabstandete Verdickungen (22) aufweist.

5. Steckverbinder nach einem der vorstehenden Ansprüche, **dadurch gekennzeichnet,**
**dass** die nach außen weisenden Zungen (13) sich von einem durch eine Ringnut (12) abgeteilten Kopfteil (11) zum Ende des Isolierkörpers (10) erstrecken.

6. Steckverbinder nach einem der vorstehenden Ansprüche, **dadurch gekennzeichnet,**
**dass** im Inneren des hülsenförmigen Steckteiles (2) an der Steckseite (3) eine ringförmige Lamellenfeder (7) vorgesehen ist, deren Lamellen (8) schräg in Bezug auf die Steckrichtung angeordnet sind.

7. Steckverbinder nach einem der vorstehenden Ansprüche, **dadurch gekennzeichnet,**
**dass** die Leiteranschlußseite (4) des hülsenförmigen Steckteiles (2) als Crimpanschluß (5) ausgebildet ist.

## Claims

1. A plug connector (1) for a coaxial cable (30), having a plug-in side (3) and a conductor-connecting side (4), consisting of a sleeve-shaped, metal plug-in part (2) into which an insulating body (10) is pushed, a contact element (20) being inserted into the insulating body, the middle conductor (34) of the coaxial cable (30) being inserted in a receiving bore (23) of the contact element (20),
**characterized in that** in a partial region, the insulating body (10) is provided with tongues (13) formed by longitudinal slots (18) and pointing outwards, **in that** several central bores (14, 15) which are arranged in a row and differ in diameter are provided in the insulating body (10),
**in that** on their side pointing towards the interior of the insulating body, the ends of the tongues are provided with conical or widening steps (17),
and **in that** the insulating body (10) is pushed into the sleeve-shaped plug-in part (2), the outwardly pointing tongues (13) being pressed together and the steps (17) exerting a pressure on the insulation (33) of the middle conductor (34).

2. The plug connector according to claim 1, **characterized in that**
the central bore (14) of the insulating body (10) comprises a conical widened portion (16).

3. The plug connector according to any of the preceding claims, **characterized in that**
on the plug-in side, the electrical contact element (20) comprises a conically formed tip (21).

4. The plug connector according to any of the preceding claims, **characterized in that**
in the central region, the electrical contact element (20) comprises spaced-apart thickened portions (22).

5. The plug connector according to any of the preceding claims, **characterized in that**
the outwardly pointing tongues (13) extend from a head part (11) separated off by an annular groove (12), to the end of the insulating body (10).

6. The plug connector according to any of the preceding claims, **characterized in that**
an annular lamellar spring (7), the lamellae (8) of which are arranged obliquely with respect to the plug-in direction, is provided in the interior of the sleeve-shaped plug-in part (2) on the plug-in side (3).

7. The plug connector according to any of the preceding claims, **characterized in that**
the conductor-connecting side (4) of the sleeve-shaped plug-in part (2) is formed as a crimp connection (5).

## Revendications

1. Connecteur à fiche (1) pour un câble coaxial (30), comportant un côté enfichage (3) et un côté connexion de conducteur (4), constitué par une partie d'enfichage (2) métallique en forme de douille dans laquelle est enfiché un corps isolant (10), un élément de contact (20) étant inséré dans le corps isolant, le conducteur médian (34) du câble coaxial (30) étant inséré dans un perçage de réception (2) de l'élément de contact (20), **caractérisé en ce que**
dans une région partielle, le corps isolant (10) est pourvu de languettes (13) formées par de fentes longidutinales (18) et tournées vers l'extérieur, **en ce que** dans le corps isolant (10) sont prévus plusieurs perçages (14, 15) centrés alignés les uns aux autres et présentant des diamètres différents,
**en ce que** les extrémités des languettes sont pourvues de gradins (17) coniques ou s'évasant sur leur face tournée vers l'intérieur du corps isolant,
et **en ce que** le corps isolant (10) est enfiché dans la partie d'enfichage (2) en forme de douille, les languettes (13) tournées vers l'extérieur étant comprimées, et les gradins (17) exerçant une pression sur l'isolation (33) du conducteur médian (34).

2. Connecteur à fiche selon la revendication 1, **caractérisé en ce que** le perçage centré (14) du corps isolant (10) présente un évasement (16) conique.

3. Connecteur à fiche selon l'une des revendications précédentes, **caractérisé en ce que** l'élément de contact (20) électrique présente une pointe (21) de forme conique sur le côté enfichage.

4. Connecteur à fiche selon l'une des revendications précédentes, **caractérisé en ce que** l'élément de contact (20) électrique présente dans la région médiane des bourrelets (22) espacés.

5. Connecteur à fiche selon l'une des revendications précédentes, **caractérisé en ce que** les languettes (13) tournées vers l'extérieur s'étendent depuis une partie de tête (11) divisée par une gorge annulaire (12) jusqu'à l'extrémité du corps isolant (10).

6. Connecteur à fiche selon l'une des revendications précédentes, **caractérisé en ce qu'**à l'intérieur de la partie d'enfichage (2) en forme de douille, sur le côté d'enfichage (3), est prévu un ressort à lamelles (7) annulaire dont les lamelles (8) sont agencées en oblique par rapport à la direction d'enfichage.

7. Connecteur à fiche selon l'une des revendications précédentes, **caractérisé en ce que** le côté connexion de connecteur (4), de la partie d'enfichage (72) en forme de douille, est réalisé sous forme de connexion par sertissage (5).
